# EUROPÄISCHE PATENTSCHRIFT

(11) **EP 0 928 141 B1**
(45) Veröffentlichungstag und Bekanntmachung des Hinweises auf die Patenterteilung: **30.01.2002**
(21) Anmeldenummer: 97938910.3
(22) Anmeldetag: 15.08.1997
(51) Int. Cl.: A45D 20/12, A45D 20/50

(54) **WERKZEUG ZUR HAARBEHANDLUNG**
CAPILLARY TREATMENT TOOL
OUTIL POUR TRAITEMENT CAPILLAIRE

(30) Priorität: 16.08.1996 DE 19633035
(43) Veröffentlichungstag der Anmeldung: 14.07.1999
(73) Patentinhaber: Braun GmbH, Kronberg (DE)
(72) Erfinder: DORBER, Ralf, E-08958 Esplugues de Llobregat (ES); LIEBENTHAL, Dieter, D-63477 Maintal (DE); JANOUCH, Peter, D-63589 Linsengericht (DE)
(86) Internationale Anmeldenummer: EP9704465
(87) Internationale Veröffentlichungsnummer: WO9807346

(56) Entgegenhaltungen:
- WO-A-93/09693
- WO-A-95/17836
- FR-A- 1 252 069
- FR-A- 1 256 390
- GB-A- 2 096 899
- GB-A- 2 237 734
- US-A- 3 840 030
- US-A- 3 853 133
- US-A- 5 297 512
- US-A- 5 471 695
- US-A- 5 511 270
- PATENT ABSTRACTS OF JAPAN vol. 02, no. 69 (M-021), 25.Mai 1978 & JP 53 031457 A (MATSUSHITA ELECTRIC IND.), 24.März 1978,

## Beschreibung

Die Erfindung betrifft ein Werkzeug zur Haarbehandlung, mit den Merkmalen des Oberbegriffs des Anspruchs 1.

Zusatzwerkzeuge zur Verwendung mit einem Haartrockner sowie Haarbehandlungsgeräte mit aktiv beweglichen Bauteilen sind aus dem Stand der Technik bekannt. So offenbart die WO 95/17836 ein Zubehör für einen Haartrockner, welches mit der Luftaustrittsöffnung eines Haartrockners verbunden ist und von dem, im Haartrockner erzeugten Luftstrom durchströmt wird. Dieses Werkzeug enthält Elemente, beispielsweise Borsten oder Haarbehandlungsfinger, welche in Kontakt mit dem Haar des Benutzers gebracht werden können. Dieses Zubehör enthält weiterhin Vibrationsmittel, welche die Borsten oder Finger während des Trocknungsvorganges zur Vibration anregen. Die Vibration wird dadurch erzeugt, daß an der Luftauslaßseite des Zubehörs beispielsweise eine die Finger tragende bewegliche Membran angeordnet ist, an deren Rückseite ein Lüfterrad mit einer Unwucht vorgesehen ist, das durch den Luftstrom angetrieben wird.

Aus der US 3,840,030 ist ein Haartrockner mit einem Haarentwirrungswerkzeug bekannt, das im wesentlichen aus zwei parallel angeordneten Kämmen besteht, welche über ein Getriebe mit einem in dem Haartrocknergehäuse angeordneten Elektromotor verbindbar sind. Durch den Motor sind diese Kämme so antreibbar, daß sie eine schnelle hin- und hergehende lineare, d.h. eindimensionale Bewegung ausführen. Der zum Antrieb des Entwirrungskamms vorgesehene Motor ist dabei innerhalb des Haartrocknergehäuses angeordnet.

Aus der GB 2 237 734 ist ferner eine Haarbürste mit vibrierenden Borsten bekannt, wobei die Borsten auf einer flexiblen gummiartigen Trägerplatte angeordnet sind. In der Bürste befindet sich ein mit einem Unwuchtgewicht versehener Elektromotor, welcher den gesamten Bürstenkörper zu Schwingungen anregt, um den Bürsteffekt zu verstärken oder auch ein Lockern der Haare zu bewirken.

Bei den oben beschriebenen Geräten hat sich als nachteilig gezeigt, daß bei einem Gerät der durch den Luftstrom angeregte Vibrationsantrieb, eine hohe Anlaufzeit benötigt und daß die Bewegung der Borsten oder Finger auf der Kopfhaut unregelmäßig erfolgt. Dabei kann sogar die Bewegung der Borsten oder Finger auf der Kopfhaut aussetzen, sobald die Andruckkraft der Borsten oder Finger auf der Kopfhaut ausreichend hoch ist. Bei einem anderen Gerät muß nachteiligerweise der Motor zum Antrieb des Entwirrungskammes von einem Benutzer gehalten und bewegt werden, auch wenn der Entwirrungskamm nicht auf den Haartrockner aufgesetzt und nicht benutzt ist.

Aufgabe der vorliegenden Erfindung ist es nun, die oben genannten Nachteile zu vermeiden und ein Werkzeug zur Haarbehandlung, insbesondere zur Haarformung und/oder Haartrocknung anzugeben, das mit der Luftaustrittsseite eines Haartrockners verbindbar ist und eine zuverlässige Unterstützung und Verstärkung der Volumenbildung der Haare, insbesondere eine einfachere und sichere Volumenerzeugung als bei bislang bekannten Geräten beim Trocknen der Haare ermöglicht. Weiterhin soll mit diesem Werkzeug eine gleichmäßige Volumenbildung der Haare sowie auch ein angenehmes Gefühl auf der Kopfhaut des Benutzers während der Behandlung erzielt werden.

Die Erfindung löst diese Aufgabe mit einem Werkzeug zur Haarbehandlung mit den Merkmalen des Anspruchs 1, 2. Die Antriebsmittel sind derart ausgebildet, daß der Aktivkörper bzw. die Haarerfassungselemente mit einer Frequenz zwischen 25 und 130 Hz, insbesondere mit einer Frequenz zwischen 50 und 70 Hz, schwingt. Überraschenderweise hat sich gezeigt, daß sich in einem Frequenzbereich von 25 bis 130 Hz, insbesondere mit einer Frequenz von etwa 60 Hz eine stark verbesserte Volumenbildung am Haar des Benutzers einstellt. In diesem Frequenzbereich kann auf optimale Weise die Haftreibung der Haare an den Haarerfassungselementen überwunden und ein Hochklettern der Haare entlang der Haarerfassungselemente in einer Richtung weg von der Kopfhaut gefördert werden. Ein Betreiben in diesem Frequenzbereich - und vor allem zwischen 50 und 70 Hz - führt zu hervorragenden Haarvolumenverbesserungen. Dies gilt sowohl für die Gleichmäßigkeit als auch die Schnelligkeit der Volumenbildung. Gegenüber früheren manuell zu bewegenden volumenerzeugenden an Haartrocknern ankoppelbaren Werkzeugen ist nicht nur eine automatische, sondern auch deutlich verbesserte Volumenbildung des Haares gegeben. Einen ebenfalls bedeutsamen Faktor für eine verbesserte Volumenbildung des Haares bildet die zumindest zweidimensionale Bewegung der Haarerfassungselemente. Somit ist durch beispielsweise eine kreisende oder elliptische Bewegung der Haarerfassungelemente eine entsprechend kreisend veränderliche Berührfläche zwischen dem Haar und den Haarerfassungselementen bereitgestellt, so daß die Haare sehr leicht und gleichmäßig an den Haarerfassungselementen entlanggleiten.

Weiterhin zeigte sich, daß bei Betrieb in dem obigen Frequenzbereich die Bewegung der Haarerfassungselemente gegenüber der Kopfhaut einen sehr angenehmen, stimulierenden und durchblutungsanregenden Effekt hat. Eine lediglich eindimensionale bzw. lineare Bewegung der Haarerfassungselemente wird als reibend und ein Betrieb unter 30 oder 25 Hz bzw. über 80 oder auf alle Fälle über 130 Hz als unangenehm rüttelnd empfunden.

Schließlich ist die obige Schwingfrequenz der Haarerfassungselemente insofern vorteilhaft, als daß diese Frequenz und die Schwingamplitude der Haarerfassungselemente auch unter Last im wesentlichen stabil aufrechterhalten wird. "Feder" und "Masse" des Systems sind derart ausgelegt, daß eine stabile Schwingung der Haarerfassungselemente in diesem Frequenzbereich gewährleistet ist.

In weiterer vorteilhafter Ausbildung ist zur Bewegung des aktiven Körpers an dem Werkzeug ein elektrisches Antriebsmittel, insbesondere ein Elektromotor vorgesehen. Vorteilhaft ist das Antriebsmittel am Werkzeug derart befestigt, daß es zur Bewegung des Aktivkörpers bzw. der Haarerfassungselemente mit diesen antreibend in Verbindung steht. Durch die Verwendung des elektrischen Antriebsmittels wird eine kontrolliert regelbare Bewegung des Aktivkörpers, beispielsweise des Trägerelements mit den Haarerfassungselementen sowie auch eine äußerst kurze Anlaufzeit zur Bewegung des Aktivkörpers erreicht. Dadurch wird vorteilhafterweise die gewünschte Volumenbildung während des Haarform- und Haartrocknungsvorganges unterstützt und verstärkt, insbesondere wird eine gleichmäßige Volumenbildung der Haare an allen behandelten Stellen des Kopfes des Benutzers ermöglicht. Weiterhin ist durch den elektrischen Antrieb, insbesondere durch die automatisierte Bewegung des Aktivkörpers vorteilhafterweise eine einfachere Volumenerzeugung gewährleistet als bei einer manuellen, bzw. einer mit einem entsprechenden Werkzeug nach dem Stand der Technik durchzuführenden Haarbehandlung. Ferner ist ein elektrisches Antriebsmittel, beispielsweise ein Elektromotor, zur Bewegung des Aktivkörpers ein einfaches, kostengünstiges und in großen Stückzahlen verwendbares Bauteil zur Lösung der oben genannten Aufgabe.

In einer Weiterbildung der Erfindung ist das elektrische Antriebsmittel mit einem Schwingungserzeuger verbunden, wobei das Antriebsmittel beispielsweise ein Elektromotor oder auch ein magnetisches, induktives oder ähnliches Antriebsmittel ist. Damit ist vorteilhafterweise eine kontrollierbare und regelbare Erzeugung einer Schwingung angegeben. Der Aktivkörper wird in einer Vielzahl von Richtungen mit jeweiligen Beschleunigungen relativ zu mehr als einer Achse in Schwingung versetzt.

In einer besonderen Weiterbildung ist der Elektromotor mit einem Unwuchtgewicht versehen, welches exzentrisch auf der Motorwelle befestigt ist. Damit wird mit Vorteil ein einfaches, leicht herzustellendes und für die Großserienfertigung kostengünstiges Bauteil angegeben, welches während der Behandlung ein angenehmes Gefühl auf der Kopfhaut des Benutzers erzeugt. Ferner stellt eine Exzentermasse einen weniger aufwendigen Schwingungserzeuger dar als z. B. eine Kopplung der Bewegung der Haarerfassungselemente mit einem Zahnrad. Zwar gibt die Frequenz, wie bereits oben erwähnt, eine auch unter Last stabile Schwingung wieder, diese führt im Zusammenhang mit der Exzentermasse jedoch nicht zu einer so starren Bewegungsübertragungskopplung wie dies über ein Zahnrad der Fall wäre. Bei einer sehr starken Last an den Haarerfassungselementen, wie z. B. in einer Gefahrensituation, ist der Schwingungserzeuger daher sicherer.

In einer Weiterbildung der Erfindung ist eine Einrichtung zur Steuerung und/oder zur Regelung der Motordrehzahl des Elektromotors vorgesehen. Dadurch wird neben der schnellen und sicheren Verfügbarkeit des elektrischen Bewegungsantriebs eine weitere Variationsmöglichkeit angegeben, welche vorteilhafterweise eine für den jeweiligen Benutzer angenehme Schwingungsfrequenz und/oder -amplitude einstellbar macht.

Zusätzlich ist der Elektromotor auch mit einem Getriebe verbindbar, so daß vorteilhafterweise eine weitere Beeinflussung der Motordrehzahl und damit der Bewegung des Aktivkörpers erreichbar ist.

Der Elektromotor ist insbesondere ein Gleichstrommotor, welcher im Innenraum bzw. an der Innenseite des Werkzeuges angeordnet ist. Damit ist vorteilhafterweise einerseits der Motor von dem Haartrockner trennbar und braucht von dem Benutzer nicht gehalten und getragen zu werden, falls das Werkzeug nicht auf den Haartrockner aufgesetzt ist. Andererseits wird der Motor so geschützt und für den Benutzer nicht sichtbar im Innenraum des Werkzeugs angeordnet. Durch die geringe Baugröße eines Gleichstrommotors hat dieser einen nur geringen Raumbedarf im Innenraum des Werkzeugs.

In einer besonderen Ausbildung des Werkzeugs wird vorgeschlagen, den Elektromotor so anzuordnen, daß die Motorwelle im wesentlichen quer zur Hauptachse bzw. Hauptlängsachse des Werkzeugs insbesondere quer zur Haupterstreckungsrichtung der Haarerfassungselemente angeordnet ist. Bei einem Werkzeug zur Haarbehandlung, dessen Haarerfassungselemente im wesentlichen parallel zur Hauptströmungsrichtung verlaufen, ist der Motor senkrecht zur Hauptströmungsrichtung und somit radial in dem Werkzeug angeordnet. Durch diese Anordnung wird mit der daran gekoppelten Exzentermasse vorteilhafterweise die größtmögliche Schwingungsbewegung des Aktivkörpers erreicht, so daß alle Haarerfassungselemente an ihren stromabwärtigen Enden eine Schwingungsbewegung ausführen. Dabei ist die Schwingungsbewegung der einzelnen Haarerfassungselemente relativ zueinander zumindest in der Amplitude etwas unterschiedlich.

Wird der Elektromotor, insbesondere der Schwerpunkt des Elektromotors ferner, gemäß einer weiteren Ausbildung der Erfindung, exzentrisch zur Hauptachse des Werkzeugs, insbesondere eines rotationssymmetrischen Werkzeugs angeordnet, so wirkt sich diese vorteilhafterweise auch auf die Schwingungsbewegung aus. Durch diese beschriebene Anordnung des Elektromotors kann auch mit einem relativ kleinen Motor, bzw. mit einem Motor kleiner Leistung, eine spürbare Schwingungsbewegung bzw. Vibration an den Haarerfassungselementen erzeugt werden, da der Elektromotor selbst Bestandteil der insgesamt im Werkzeug schwingenden Masse ist.

In einer Weiterbildung der Erfindung ist der Elektromotor direkt an dem Aktivkörper, insbesondere an der in Strömungsrichtung gesehen vorderen Innenseite des Trägerelements befestigt, beispielsweise verrastet oder verschraubt. Durch die direkte, im wesentlichen starre Ankopplung des Motors an den zu bewegenden Aktivkörper wird eine bestmögliche Schwingungseinleitung auf kürzestem Weg und ohne zusätzliche dämpfende Bauteile ermöglicht. Durch die Ausbildung von Rastmitteln an der Innenseite des Trägerelementes oder auch durch Verschrauben des Motors an dem Trägerelement ist vorteilhafterweise eine automatisierte Herstellung möglich.

In einer anderen Weiterbildung ist der Elektromotor mit einer Kapsel umgeben. Dadurch wird eine Trennung des Motors von dem durchströmten Bereich des Aktivkörpers sowie vorteilhafterweise ein weiterer elektrischer, mechanischer und thermischer Schutz des Motors gegeben.

Die Kapsel kann dabei an ihrer stromaufwärtigen Seite einen Strömungsabweiser aufweisen, welcher beispielsweise als ein schräg zur Hauptströmungsrichtung angeordneter Ablenkkörper vor der Kapsel angeordnet ist. Damit wird zum einen eine möglichst geringe Störung der das Werkzeug durchströmenden Luft gegeben. Zum anderen ist ein Schutz des Motors vor Überhitzung durch die erwärmte Luft, die jedoch kühler ist als die Motortemperatur, gegeben, wenn statt des Strömungsabweisers eine Kapselöffnung an der stromaufwärtigen Seite ausgebildet ist.

Zur Spannungsversorgung des elektrischen Antriebsmittels in dem Werkzeug kann einerseits zwischen dem Werkzeug und dem Haartrockner, bzw. der Lockenbürste eine elektrische Verbindung vorgesehen sein. Damit ist vorteilhafterweise eine elektrische Verbindung zwischen dem Werkzeug und dem Haartrockner herstellbar, sobald das Werkzeug auf den Trockner aufgesetzt ist. Andererseits kann in dem Werkzeug selbst eine von dem Haartrockner unabhängige Spannungsversorgung, beispielsweise eine Batterie, ein Akkumulator oder ein Netzgerät zum Antrieb des elektrischen Motors vorgesehen sein; dadurch ist das Werkzeug in seiner elektrischen Versorgung vorteilhafterweise unabhängig von dem Haartrockner und auch bei ausgeschaltetem Haartrockner betreibbar.

In einer besonders vorteilhaften Weiterbildung der Erfindung, welche auch eine eigenständige Erfindung sein kann, wird vorgeschlagen, daß der Grundkörper und der Aktivkörper des Werkzeugs aus formstabilem, hartem Material bestehen und zwischen den beiden wenigstens ein Verbindungselement aus einem elastischen Material vorgesehen ist. Durch diese Anordnung von harten und weichen, insbesondere elastischen Bauteilen wird vorteilhafterweise eine einfache Konstruktion des beweglichen Aktivkörpers erreicht, welcher einerseits einen guten Kontakt auf der Kopfhaut des Benutzers ermöglicht, und andererseits eine definierte elastische Befestigung in dem Grundkörper aufweist.

In einer vorteilhaften Weiterbildung des Verbindungselementes wird zwischen Grundkörper und Aktivkörper ein elastisches Bauteil, insbesondere ein Silikonschlauch eingesetzt. Der Elastizitätsmodul und die geometrischen Abmessungen, bzw. die Feder- und die Dämpfungseigenschaften des elastischen Bauteils, insbesondere des Schlauches sind vorteilhafterweise so einstellbar, daß ein einfaches, preiswertes Bauteil herstellbar ist, welches an die jeweiligen erforderlichen Eigenschaften anpaßbar ist. So ist zum einen der Elastizitätsmodul von Silikon eine Werkstoffkonstante und andererseits die Feder- und Dämpfungseigenschaften durch Änderung der geometrischen Abmessungen, wie beispielsweise Länge und/oder Wanddicke einstellbar. Vorteilhafterweise ist durch Verwendung eines Schlauches mit kleiner oder großer Wanddicke die Feder- und Dämpfungseigenschaft auf einfache Weise veränderlich. Weiterhin ist durch die Verwendung von Silikonschlauch auch die einfache Herstellung von Schlauchstücken in den erforderlichen Längen durch Abtrennen von Schlauchrollen preiswert realisierbar. Der Silikonschlauch ist also derart ausgelegt, daß er Feder- und Dämpfungseigenschaften aufweist.

Der Schlauch ist im wesentlichen parallel zur Hauptachse des Werkzeuges und somit auch parallel zur Hauptströmungsrichtung in dessen Innenraum angeordnet, so daß dieser einen nur geringen Strömungswiderstand darstellt und vorteilhafterweise auch nur eine geringe Erwärmung erfährt. Mit einem leicht s-förmigen Versatz im mittleren Bereich des Schlauches wird die axiale Nachgiebigkeit der Haarerfassungselemente verbessert.

In einer besonderen Ausbildung werden mehrere, insbesondere vier Schlauchstücke äquidistant zueinander angeordnet. Damit ist eine einfache Montage der elastischen Verbindungselemente sowie auch eine symmetrische Befestigung des Aktivkörpers an dem Grundkörper vorgeschlagen, welche eine gleichmäßige Schwingungsbewegung des Aktivkörpers ermöglicht.

Vorteilhaft sind die stromaufwärtigen Enden der Schläuche von einem kleineren fiktiven Kreis umschließbar als die stromabwärtigen Enden der Schläuche. Demnach ist ein sich radial zum Werkzeug nach außen erstreckender Schlauchversatz gegeben, der im Gegensatz zu einem radial nach innen gerichteten Schlauchversatz den Aktivkörper kippstabil hält.

Alternativ zur oben beschriebenen Anordnung der Schläuche parallel zur Hauptachse des Werkzeuges können die Schläuche auch zumindest teilweise geneigt zueinander (wie z. B. durch einen Versatz) angeordnet sein, beispielsweise auf der Mantelfläche eines fiktiven Kegelstumpfes, wobei die Spitze des Kegelstumpfes in Strömungsrichtung zeigt. Dadurch wird vorteilhafterweise erreicht, daß der Aktivkörper eine schnellere und sicherere Rückstellung in seine Ruhelage ausführt.

Zur Befestigung des Aktivkörpers an dem Grundkörper werden korrespondierende stiftartige Sockel an beiden Körpern vorgesehen, auf die die Schlauchstücke mit ihren Enden aufsteckbar sind. Bei einer Anpassung der Außendurchmesser der Sockel und der Innendurchmesser der Schläuche ist eine einfache Montage und eine sichere kostengünstige Befestigung, insbesondere Klemmung der Schlauchstücke angegeben.

In der Ausführungsform mit Schlauchversatz sind dabei die Sockel des Grundkörpers relativ zu den Sockeln des Aktivkörpers radial nach innen (zur Hauptlängsachse) angeordnet.

In einer Weiterbildung der Erfindung wird vorgeschlagen, daß der Grundkörper, der Aktivkörper und das elastische Verbindungselement als einstückiges Bauteil, insbesondere als Zwei-Komponenten-Kunststoffspritzteil, hergestellt sind. Damit ist ein Bauteil angegeben, welches aus zwei verschiedenen Werkstoffen besteht, nämlich einem harten Kunststoff für Grund- und Aktivkörper und einem weichen, elastischen für das dazwischenliegende Verbindungselement, wobei ein solches Bauteil vorteilhafterweise für eine automatisierte Herstellung mit Zwei-Komponenten-Spritztechnik geeignet ist.

Zur Begrenzung der Schwingungsbewegung des Aktivkörpers sind in dem Grundkörper, insbesondere in dem Gehäuse des Grundkörpers, Anschlagmittel vorgesehen, an die die Schlauchstücke zur Anlage kommen, bevor der Aktivkörper mit dem Gehäuse in Berührung kommt.

In einer weiteren Ausbildung der Erfindung, welche auch eine eigenständige Erfindung darstellen kann, bestehen der Grundkörper und der Aktivkörper jeweils aus mehreren, wenigstens aus ersten und zweiten modulartigen Bauteilen, welche in Baugruppen zusammenfaßbar sind. Durch diese modulare Bauweise ist eine einfache und kostengünstige Fertigung, auch eine automatisierte Fertigung ermöglicht. Weiterhin wird durch den Einsatz modulartiger Bauteile bei einer Serienfertigung von Haarbehandlungswerkzeugen auch der Austausch, bzw. eine Änderung einzelner Bauteile für eine Serie vereinfacht und kostengünstiger gestaltet.

Der relativ zu dem Haartrockner ruhende Grundkörper besteht aus einem glockenartigen Gehäuse, einem darin angeordneten Trägerkäfig und einer Abdeckplatte. Damit wird vorteilhafterweise eine einfache Trennung verschiedener Funktionen, welche der Grundkörper erfüllt, durch diese Bauteile vorgeschlagen. Das Gehäuse und die Abdeckplatte bilden die von außen erkennbaren Bauteile und der Trägerkäfig, welcher den Aktivkörper trägt, ist von außen nicht sichtbar in die Glocke eingesetzt und mit dieser verrastbar.

Der, gegenüber dem ruhenden Grundkörper bewegliche Aktivkörper besteht aus einer Trägerplatte mit einem daran befestigten Elektromotor sowie einer Frontplatte mit fingerartigen Haarerfassungselementen. Der Elektromotor ist somit vorteilhafterweise zunächst an der Trägerplatte befestigbar, beispielsweise verrastbar und wird anschließend durch die Frontplatte abgedeckt.

In einer Weiterbildung der Erfindung bilden der Trägerkäfig, die Trägerplatte, der Elektromotor und die Verbindungselemente, insbesondere die Silikonschläuche, eine Baugruppe, welche vorteilhafterweise auch als solche vormontiert und als Funktionseinheit getestet werden kann. Diese Baugruppe stellt die Verbindung zwischen dem ruhenden Grundkörper und dem bewegbaren Aktivkörper dar und bildet somit die Hauptbaugruppe des Werkzeugs.

Es wird weiter vorgeschlagen, daß die oben beschriebene Baugruppe in das glockenartige Gehäuse des Grundkörpers einsetzbar und anschließend mit der Abdeckplatte verschließbar ist. Somit ist eine einfache Montage der Baugruppe, welche den Elektromotor mit der bewegbaren Trägerplatte enthält, in das ruhende Gehäuse vorgesehen.

In einer besonderen Weiterbildung besteht der Trägerkäfig aus einem Material, insbesondere einem Kunststoff mit einer höheren Temperaturbeständigkeit als das ihn außen umgebende glockenförmige Gehäuse. Da der Trägerkäfig mit dem heißen Luftstrom in Berührung kommt, kann mit Vorteil des Gehäuse aus einem Material mit niedriger Temperaturbeständigkeit hergestellt sein.

Weiterhin wird vorgeschlagen, daß der Trägerkäfig das glockenförmige Gehäuse in stromaufwärtiger Richtung, also zu dem Luftauslaß des Haartrockners hin überragt. Dadurch wird vorteilhafterweise sichergestellt, daß nach dem Aufsetzen des Werkzeugs auf den Luftauslaß des Haartrockners lediglich der innenliegende Trägerkäfig mit dem heißen Luftstrom beaufschlagt wird und das Gehäuse an sich und insbesondere an seiner Außenseite keine starke Temperaturerhöhung erfährt.

In einer besonderen Weiterbildung ist die Frontplatte mit den fingerartigen Haarerfassungselementen lösbar mit der Trägerplatte des Aktivkörpers verbunden. Dies geschieht insbesondere mittels Rasthaken bzw. Schnappnasen, welche beispielsweise einstückig mit der Frontplatte hergestellt sind. Dadurch wird vorteilhafterweise ein einfaches Lösen und Abnehmen der Frontplatte von dem Werkzeug ermöglicht, was zum Beispiel zu Reinigungszwecken oder auch bei Austausch der Fingerplatte die Benutzung des Werkzeugs einfach gestaltet.

Die Frontplatte des Aktivkörpers ist etwa in der Form eines Dreiecks mit konkaven Seiten und konvex gerundeten Spitzen ausgebildet. Dadurch wird vorteilhafterweise in den dazu korrespondierenden Dreiecken einer etwa kreisrunden Abdeckplatte, welche die Frontplatte in Umfangsrichtung außen umgibt, Stauraum zur Unterbringung zusätzlicher Aggregate in dem Gehäuse ermöglicht.

Durch die Ausbildung von Rasthaken an jeder Spitze bzw. Abrundung des Dreiecks der Frontplatte wird eine mit Vorteil sichere und einfach zu betätigende Befestigung vorgeschlagen. Vorteilhafterweise kann so von einem Benutzer durch Entriegeln eines Rasthakens die Frontplatte von dem Werkzeug leicht abgenommen werden.

In einer bevorzugten Ausbildung der Erfindung weist die Abdeckplatte des Gehäuses eine zentrische bzw. zentrale Öffnung auf, wobei die Form der Öffnung im wesentlichen der Außenkontur der Frontplatte des Aktivkörpers entspricht. Dadurch ist ein paßgenaues Einsetzen der Frontplatte in die Abdeckplatte möglich, wobei zwischen beiden Bauteilen ein umlaufender Schlitz vorgesehen ist, so daß die Frontplatte mit den Haarerfassungselementen gegenüber der Abdeckplatte beweglich ist, ohne daß die Frontplatte an der Abdeckplatte anstößt. Hierbei ist jedoch kaum der Schlitz, sondern in der Hauptsache die Frontplatte zwischen den Haarerfassungselementen im Betrieb luftdurchströmt. Ferner kann in den dreieckförmigen Bereichen der Abdeckplatte, welche zwischen zwei Spitzen der Frontplatte liegen, mit Vorteil ein Aggregat, beispielsweise der Elektromotor untergebracht werden, ohne daß dieser den Luftstrom stark beeinflußt, welcher das Werkzeug durchfließt.

Die auf der Frontplatte angebrachten Haarerfassungselemente weisen vorteilhafterweise eine Querschnittsfläche auf, welche im wesentlichen der Form eines Dreiecks entspricht und welche beispielsweise mit konvex geformten Seiten oder auch mit konkaven Seiten und konvex abgerundeten Spitzen ausgebildet sein kann, wodurch mit Vorteil ein gutes Fangen und Führen der Haare erreichbar ist.

Die Trägerplatte und die Frontplatte sind beide mit gitterartigen Luftdurchlaßöffnungen versehen, so daß hier mit Vorteil ein Abbremsen der das Werkzeug durchströmenden Luft erreicht und ein schonenderes Trocknen der Haare möglicht wird.

In einer anderen Ausbildung der Erfindung ist vorgesehen, das an dem glockenartigen Gehäuse ein Schiebeschalter zur mechanischen und/oder zur elektrischen Verbindung des Werkzeugs mit dem Haartrockner angeordnet ist. Somit kann vorteilhafterweise nach dem Aufsetzen des Werkzeugs auf einen Luftauslaß des Haartrockners mit einem einfachen Handgriff ein mechanisches Verriegeln und das Herstellen einer elektrischen Verbindung von dem Werkzeug zu dem Haartrockner erreicht werden.

In einer weiteren Ausbildung sind in dem Schiebeschalter Schleifkontakte mit Kontaktschienen vorgesehen. Da der Elektromotor beispielsweise durch Litzen mit den Kontaktschienen des Schiebeschalters elektrisch verbunden ist, wird eine sichere, verschleißarme und dauerhafte elektrische Verbindung zwischen dem Motor und den Kontakten vorgeschlagen, welche im Gebrauch des Werkzeugs einem nur geringen Verschleiß unterliegt. Bei Betätigung des Schiebeschalters erfolgt eine Bewegung lediglich zwischen den Schleifkontakten und den Schienen des Schiebeschalters, welche vorteilhafterweise sehr verschleißarm ausgebildet sind.

Vorteilhafterweise ist der Schiebeschalter zwischen einer ersten, zweiten und dritten Rastposition schaltbar, wobei die erste Rastposition das Werkzeug relativ zum Haarpflegegerät mechanisch und elektrisch löst, die zweite Rastposition das Werkzeug mit dem Haarpflegegerät mechanisch verriegelt und die dritte Rastposition zusätzlich die elektrische Verbindung zwischen Werkzeug und Haarpflegegerät vorsieht, so daß nur in der dritten Rastposition das Antriebsmittel eingeschaltet ist und der Aktivkörper schwingt. Somit ist das Werkzeug auch als nur manuell bewegbarer Haartrockneraufsatz verwendbar. Ferner erfüllt der Schiebeschalter die Doppelfunktion als elektrisches und mechanisches Verbindungsmittel zum Haartrockner und als Bedienschalter für verschiedene Funktionen.

Vorteilhafterweise führen die Endpunkte der Haarerfassungselemente eine räumliche, also dreidimensionale Bewegung aus. Dies führt zu einem optimalen Haarvolumenbildungsprozess bei gleichzeitig angenehmer Kopfhautwirkung.

In einer besonders bevorzugten Weiterbildung der Erfindung führen die Haarerfassungselemente mit ihren stromabwärtigen Enden, welche auf den Kopf eines Benutzers aufsetzbar sind, eine Bewegung, insbesondere eine oszillierende Bewegung aus, welche eine Amplitude in einer radialen Ebene, d.h. im wesentlichen quer zur Haupterstrekkungsrichtung der Haarerfassungselemente und eine Amplitude in einer axialen Ebene, d.h. im wesentlichen parallel zur Haupterstreckungsrichtung der Haarerfassungselemente aufweist. Bei einer Bewegung in beiden Ebenen ist vorteilhafterweise die radiale Amplitude größer als die axiale Amplitude, so daß dadurch die Volumenbildung der Haare wirksam verstärkt und ein angenehmes Gefühl auf dem Kopf des Benutzers erzeugt wird. Eine entsprechende Verteilung der radialen und axialen Bewegungskomponenten wird dadurch erreicht, indem die Feder- und Dämpfungseigenschaften sowie die Anschlagsbegrenzung der elastischen Verbindungselemente auf die oben bereits beschriebene Art und Weise eingestellt werden.

Die Haarerfassungselemente führen an ihren stromabwärtigen Enden eine Bewegung, insbesondere in radialer Ebene mit einer Amplitude von 0 bis 100 mm aus, wobei die Bewegung eine elliptische/lineare und/oder eine kreis- oder kreisbogenförmige Bewegung ist. Diese schließt auch eine Bewegung einzelner oder mehrerer Haarerfassungselemente relativ zu anderen, ruhenden Haarerfassungselementen ein. Die Größe der Amplitude ist einerseits von der Lage des elektrischen Antriebsmittels, beispielsweise des Elektromotors an der Trägerplatte sowie von der Lage des jeweiligen Haarerfassungselementes auf der Frontplatte abhängig und andererseits durch die Feder- und Dämpfungseigenschaften sowie durch die Anschlagsbegrenzungen bestimmt. Eine bevorzugte vorteilhafte Ausbildung der Bewegung der stromabwärtigen Enden der Erfassungselemente liegt bei einer Amplitide von ca. 3 mm oder kleiner.

Eine bevorzugte Schwingfrequenz der Erfassungselemente liegt bei ca. 60 Hz. Bei dieser Frequenz ist eine vorteilhafte Unterstützung und Verstärkung der Volumenbildung im Haar erreichbar. Ferner erzeugt eine Bewegung der Haarerfassungselemente mit einer Frequenz von ca. 60 Hz ein zusätzliches angenehmes Gefühl auf der Kopfhaut eines Benutzers.

In einer besonderen Weiterbildung der Erfindung wird ein Verfahren zur Haarbehandlung mit einem oben beschriebenen Werkzeug vorgeschlagen, welches auch für sich betrachtet eine eigenständige Erfindung sein kann. Dabei wird das Werkzeug mit den stromabwärtigen Enden der Haarerfassungselemente auf den Kopf des Benutzers aufgesetzt, wobei die Haare von den Haarerfassungselementen erfaßt, durch die Bewegung der Haarerfassungselemente, bevorzugt mit der oben genannten Frequenz zwischen 25 und 130 Hz, insbesondere von ca. 60 Hz, zwischen den Haarerfassungselementen in Richtung der Frontplatte angehoben und in dieser Position schnell getrocknet werden. Dabei ist Stand am Haaransatz, ein besseres gleichmäßiges Volumen im Haar und ein angenehmes Gefühl auf der Kopfhaut des Benutzers erzeugbar.

In einer weiteren besonders vorteilhaften Weiterbildung der Erfindung wird ein luftdurchströmbares Gerät des persönlichen Bedarfs, insbesondere ein Haartrockner oder eine Warmluftlockenbürste mit einer Lufteintritts- und einer Luftaustrittsseite vorgeschlagen, welches mit einem Werkzeug nach der oben beschriebenen Art lösbar verbunden ist, damit das Werkzeug seine gesamte vorteilhafte Wirkung bei der Haarformung und/oder -trocknung erreicht.

Alternativ zu der obigen Ausbildung kann das Werkzeug auch einstückig mit der Luftaustrittsseite eines Gerätes zur Haarbehandlung verbunden sein, wodurch vorteilhafterweise das Aufsetzen und Abnehmen des Werkzeugs auf das Gerät entfällt und das Werkzeug dennoch seine gesamten vorteilhaften Wirkungen erreicht.

In weiterer vorteilhafter Ausführungsform weisen die stromabwärtigen Enden der Haarerfassungselemente eine räumlich konkave Krümmung auf, so daß diese ein Formgegenstück zur konvexen Kopfkrümmung der Bedienperson bilden und im wesentlichen allseits am Kopf aufliegen. Somit liegen alle Haarerfassungselemente schüsselartig auf der Kopfhaut oder im gleichen Abstand zu dieser wirksam auf bzw. sind zu dieser beabstandet.

Weitere Merkmale, Vorteile und Anwendungsmöglichkeiten der Erfindung ergeben sich aus der nachfolgenden Beschreibung von Ausführungsbeispielen, die in der Zeichnung näher dargestellt sind.

Es zeigt:
- Fig. 1: ein Werkzeug mit einem Grundkörper und einem Aktivkörper in perspektivischer, schematischer Darstellung nach der Erfindung,
- Fig. 2: ein Werkzeug gemäß Fig. 1 im Längsschnitt nach einer ersten Ausführungsform,
- Fig. 3: ein Werkzeug mit abgenommener Front- und Trägerplatte in der Draufsicht gemäß Ansicht A in Fig. 2,
- Fig. 4: den Schiebeschalter gemäß Ansicht X in Fig. 1 in perspektivischer Darstellung,
- Fig. 5: ein Werkzeug in der Draufsicht gemäß Ansicht A in Fig. 1,
- Fig. 6: ein Werkzeug gemäß Fig. 1 in Explosionsdarstellung,
- Fig. 7: ein Haartrockner im Schnitt und schematischer Darstellung,
- Fig. 8: ein Werkzeug im Längsschnitt nach einer zweiten Ausführungsform der Erfindung,
- Fig. 9: eine perspektivische Darstellung eines Trägerkäfigs nach Fig. 8 und
- Fig. 10: eine perspektivische Darstellung eines glockenförmigen Gehäuses nach Fig. 8.

Ein erfindungsgemäßes Werkzeug 1 (Fig. 1) zur Haarformung und/oder -trocknung besteht aus einem im wesentlichen rotationssymmetrischen, glockenförmigen Grundkörper 2 und einem darin angebrachten Aktivkörper 3, welcher aus einer gewölbten, im wesentlichen dreieckförmigen Frontplatte 4 besteht, auf der eine Vielzahl fingerartiger, parallel zueinander angeordneter Haarerfassungselemente 5 befestigt sind. Die oder zumindest einige Haarerfassungselemente 5 sind mindestens 4 oder 5 mal länger als ihr jeweiliger Durchmesser bzw. als der Durchmesser eines den Umfangsmantelbereich der Haarerfassungselemente 5 fiktiven Kreises, wobei sich der Durchmesser auf einem stromabwärtigen Endbereich jedes Haarerfassungselementes 5 bezieht. Das Werkzeug 1 wird in Hauptströmungsrichtung 6 mit einem Luftstrom beaufschlagt, welcher durch einen in Fig. 1 nicht gezeigten Haartrockner (siehe hierzu Fig. 7) erzeugt wird und welcher das Werkzeug in einer im wesentlichen unveränderten Strömungsrichtung verläßt. Die Frontplatte 4 ist mit Rasthaken 7 versehen, welche vorzugsweise an, in Umfangsrichtung außenliegenden Bereichen der Frontplatte angebracht sind. Diese Rasthaken 7 sind beispielsweise fest mit der Frontplatte 4 verbunden.

Der Grundkörper 2 (Fig. 2) besteht aus einem äußeren glockenförmigen Gehäuse 10, in das ein Trägerkäfig 11 paßgenau eingesetzt und eine Abdeckplatte 12 aufgesetzt ist. Die Abdeckplatte 12 weist eine zentrische Öffnung 8 auf, deren Kontur im wesentlichen der Außenform der Frontplatte 4 entspricht. In dem Trägerkäfig 11 sind Sockel zur Aufnahme je eines Endes von Silikonschläuchen 13 vorgesehen. Das gegenüberliegende andere Ende der Schläuche ist mit korrespondierenden Sockeln der Trägerplatte 9 verbunden. Auf die Trägerplatte 9 ist mittels eines zentralen Stiftes 14 die Frontplatte 4 mit den Haarerfassungselemente 5 aufgesteckt. Diese Bauteile 4, 5 und 9 bilden den, gegenüber dem Grundkörper 2 beweglichen Aktivkörper 3.

Zur seitlichen Begrenzung der Bewegung des Aktivkörpers 3 sind in der Glocke 10 bzw. im glockenförmigen Gehäuse 10 Anschläge 21 vorgesehen, welche jedem einzelnen Silikonschlauch 13 zugeordnet sind. Der kürzeste seitliche Abstand, in ruhendem Zustand und/oder in Normalbetrieb zwischen einem Schlauch 13 und einem Anschlag 21 ist so bemessen, daß der Aktivkörper 3 nicht an den Grundkörper 2 anschlägt.

In dem Innenraum der Trägerplatte 9 ist der Elektromotor 15 mit seinem Unwuchtgewicht 16 untergebracht. Dieser ist beispielsweise über Stege mit der Trägerplatte 9 verrastet oder verklipst. Der Motor 15 ist ferner durch eine Gehäusewand 17 und einen Deckel 18 vollständig gekapselt, so daß hierdurch zum einen ein mechanischer und zum anderen auch ein elektrischer Schutz des Motors 15 erreicht wird. Ferner ist stromaufwärts der Kapsel des Motors ein Windabweiser 20 mit einer schräg zur Hauptströmungsrichtung 6 angeordneten Seitenwand vorgesehen, so daß der Motor 15 auch nicht direkt von dem Luftstrom angeblasen werden kann und auch kein großes Strömungshindernis in dem Innenraum des Grundkörpers 2 darstellt.

Der Motor 15 ist über Litzen mit einem Schiebeschalter 19 verbunden, welcher an einer Außenseite des Grundkörpers 2 angeordnet ist. In dem Schiebeschalter 19 sind Kontaktschienen und -klemmen so angeordnet, daß bei einer Betätigung des Schiebeschalters 19 die Klemmen an den Schienen entlang bewegt werden. Die Litzen vom Motor 15 zu dem Schalter 19 gleichen somit lediglich die Bewegung des Aktivkörpers 3 gegenüber dem ruhenden Grundkörper 2 aus.

Der Trägerkäfig 11 (Fig. 3) besteht aus einem Innenring 23 und einem Außenring 24, welcher durch radiale Rippen 22 miteinander verbunden sind. Die Anschläge 21 sind vorzugsweise bogenförmig im Querschnitt viertelkreisförmig um die Außenseite der Verbindungselemente, insbesondere die Silikonschläuche 13 angeordnet, so daß eine allseitige Anschlagbegrenzung des Aktivkörpers 3 im ganzen bei einer Bewegung sichergestellt ist.

Der Elektromotor 15 ist in dem Grundkörper 2 so angeordnet, daß seine Motorwelle in etwa in radialer Richtung des im wesentlichen rotationssymmetrischen Grundkörpers angeordnet ist. Die Lage des Schwerpunkts des Motors 15 ist so gewählt, daß der Motor exzentrisch zur Rotationsachse bzw. Hauptlängsachse des Grundkörpers 2 liegt und das Unwuchtgewicht 16 geringfügig außerhalb der Rotationsachse des Grundkörpers 2 gelagert ist.

Die Betriebsdrehzahl des Elektromotors 15 bzw. des Unwuchtgewichtes 16 ist derart festgelegt, daß der Aktivkörper 3 und vor allem die Haarerfassungselemente 5 mit einer Frequenz zwischen 25 und 130 Hz, insbesondere zwischen 50 und 70 Hz, oszillieren und eine maximale Auslenkungsamplitude der stromabwärtigen Enden der Haarerfassungselemente von 3 mm erreicht wird. Die exzentrische Anordnung des Elektromotors 15 und des Unwuchtgewichtes 16 macht den Elektromotor selbst zu einer in Schwingung versetzten Masse, so daß die stromabwärtigen Enden der Haarerfassungselemente 5 je eine schlanke Ellipse im Schwingbetrieb beschreiben, wobei die Mittelachse der Ellipsenbahn zur Hauptlängsachse des Werkzeuges geneigt ist. Somit bewegen sich die distalen Enden bzw. Endpunkte der Haarerfassungselemente 5 in einem dreidimensionalen Raum, der Aktivkörper 3 wird in mehr als einer Ebene bewegt. Der Aktivkörper wird in eine Vielzahl von Richtungen bewegt, wobei eine nichtlineare Bewegungskomponente enthalten ist.

Die Eigenfrequenz des so gebildeten Feder Masse-Schwingsystems liegt dabei unter der Betriebsfrequenz. Obwohl bei einem Betrieb in Eigenfrequenz die Anregungsenergie maximal genutzt wird, wird hier die überkritische Betriebsweise bevorzugt.

Der Schiebeschalter 19 (Fig. 4) ist in einem rucksackartigen Schaltergehäuse 25 an dem glockenförmigen Gehäuse 10 untergebracht. An seinem stromaufwärtigen Ende sind in einer Öffnung Kontakte 26 vorgesehen, welche bei Verschieben des Schalters 19 in Richtung auf einen nicht dargestellten Haartrockner hin ebenfalls zu dem Haartrockner hin verschoben werden. Am stromaufwärtigen Ende des Gehäuses 10 wird dieses von dem Trägerkäfig 11 überragt.

Die Frontplatte 4 (Fig. 5) zeigt in der Draufsicht eine im wesentlichen dreieckige Form mit konkaven Seiten und konvex gerundeten Spitzen. Auf der Frontplatte 4 sind eine Vielzahl von Haarerfassungselementen 5 und schlitzartigen Luftsauslaßöffnungen 28 angeordnet, wobei die Elemente 5 und die Öffnungen 28 auf einer Vielzahl konzentrisch zueinander angeordnete Kreise vorgesehen sind. Die Haarerfassungselemente 5 entsprechen dabei in ihrer Querschnittsfläche in etwa der Kontur der Frontplatte 4. Die Frontplatte 4 ist innerhalb der Abdeckplatte 12 angeordnet, wobei zwischen der Innenkontur der Platte 12 und der Außenkontur der Platte 4 ein umlaufender Schlitz 27 vorgesehen ist. Dieser Schlitz ist in seiner Breite so gewählt, damit die Frontplatte 4 bei einer Bewegung, insbesondere Vibrationsbewegung, nicht mit der Abdeckplatte 12 in Berührung kommt.

Ein Werkzeug 1 (Fig. 6) ist im wesentlichen in zwei Gruppen von Bauteilen unterteilbar, nämlich solche, welche mit einem Haartrockner starr verbunden und somit ruhend sind, wie das Gehäuse 10, der Trägerkäfig 11 und die Abdeckplatte 12. Die zweite Gruppe der Bauteile besteht aus der Trägerplatte 9 mit dem Elektromotor 15 und der Frontplatte 4, wobei diese Teile beweglich über die Silikonschläuche 13 mit den ruhenden Bauteilen verbunden sind.

Zur Montage des erfindungsgemäßen Werkzeugs werden beispielsweise zunächst die Silikonschläuche 13 auf die Stifte 31 in dem Trägerkäfig 11 aufgesteckt. Der Motor 15 wird in die Trägerplatte 9 eingeklipst und mit dem Deckel 18 verschlossen. Die Trägerplatte 9 wird dann mit den noch freien Enden der Schläuche 13 verbunden. Der Schiebeschalter 19 wird in das Gehäuse 10 eingesetzt und anschließend kann die Baugruppe aus Trägerplatte 9, Motor 15 und Trägerkäfig 11 in das Gehäuse 10 eingesetzt und verrastet werden. Anschließend wird die Abdeckplatte 12 so auf das Gehäuse 10 aufgesetzt, daß die radial nach innen weisende Mulde 29 der Platte 12 den Motor 15 zumindest teilweise abdeckt. Abschließend wird die Frontplatte 4 mit den fingerartigen Haarerfassungselementen 5 auf eine zentrische Lagerung der Trägerplatte 9 aufgesetzt und mit den Rasthaken 7 an der Trägerplatte 9 befestigt.

Ein Haartrockner bzw. Haarpflegegerät 32 (Fig. 7) besteht im wesentlichen aus einem Gehäuse 33 mit einer Lufteinlaßöffnung 34 und einer Luftauslaßöffnung 35 sowie einem Griff 36. In dem Gehäuse 33 sind ein Motor 37 mit einem Lüfterrad zur Erzeugung eines Luftstroms sowie eine Heizung 38 zur Erwärmung des Luftstroms vorgesehen, welcher das Gehäuse 33 in Hauptströmungsrichtung 6 verläßt. Das oben beschriebene erfindungsgemäße Werkzeug zur Haarformung und Trocknung wird an der Luftauslaßöffnung 35 des Trockners 32 befestigt, beispielsweise durch einen Bajonettverschluß.

Die Figuren 8, 9 und 10 zeigen eine zweite Ausführungsform, wobei die Figur 8 eine zu Figur 2 ähnliche Darstellungsweise wiedergibt. Die Figuren 9 und 10 sind zu den Darstellungsweisen des Trägerkäfigs 11 und des glockenförmigen Gehäuses 10 in Figur 6 der ersten Ausführungsform ähnlich. Im wesentlichen gleiche Teile sind daher mit den gleichen Bezugszeichen der bereits beschriebenen Figuren dargestellt und werden an dieser Stelle nicht nochmals beschrieben. Jede Figurendarstellung zeigt das Werkzeug und den Haartrockner in nicht originalgetreuen und zueinander unterschiedlichem Maßstab.

Die zweite Ausführungsform unterscheidet sich von der ersten Ausführungsform u.a. dadurch, daß kein Strömungsabweiser an der stromaufwärtigen Seite des Elektromotors 15, sondern statt dessen die den Motor 15 weitgehend umgebende Kapsel 18 an ihrer stromaufwärtigen Seite eine Kapselöffnung 18a aufweist, so daß die warme Haartrocknerluft den noch wärmeren Elektromotor 15 über die Kapselöffnung 18a kühlt.

Weiterhin ist in der zweiten Ausführungsform jeder Silikon-Schlauch 13 etwa s-förmig im mittleren Bereich mit einem nach radial außen gerichteten Versatz 13a ausgebildet, so daß bei einem Druck gegen den Aktivkörper 3 der Silikon-Schlauch 13 leichter axial nachgibt, als dies bei der gerade gestreckten Schlauchform des ersten Ausführungsbeispiels der Fall ist.

## Patentansprüche

1. Werkzeug zur Haarbehandlung, insbesondere Haarformung und/oder -trocknung, das mit der Luftaustrittsseite eines luftdurchströmten Haarpflegegerätes verbindbar ist, mit einem Grundkörper (2) und wenigstens einem relativ zu dem Grundkörper beweglichen Aktivkörper (3), an dem mehrere Haarerfassungselemente (5) angeordnet sind, wobei zur zumindest zweidimensionalen Bewegung des Aktivkörpers (3) ein Antriebsmittel vorgesehen ist und wobei der Aktivkörper Bestandteil eines Feder-Masse-Schwingsystems ist und das Antriebsmittel ein rotatorisch antreibbares Unwuchtgewicht (16) aufweist,
**dadurch gekennzeichnet,**
**daß** die Antriebsmittel derart ausgebildet sind, daß der Aktivkörper (3) bzw. die Haarerfassungselemente (5) mit einer Frequenz zwischen 25 und 130 Hz, insbesondere mit einer Frequenz zwischen 50 und 70 Hz schwingt und **daß** die Antriebsmittel derart ausgebildet und angeordnet sind, **daß** die Haar erfassungselemente mit ihren stromabwärtigen Enden mit einer Amplitude in einer radialen und axialen Ebene bewegbar sind.

2. Werkzeug zur Haarbehandlung nach Anspruch 1, **dadurch gekennzeichnet, daß** das Antriebsmittel als elektrisches Antriebsmittel, insbesondere mit einem Elektromotor (15), ausgebildet ist, und daß das Antriebsmittel am Werkzeug derart befestigt ist, **daß** es zur Bewegung des Aktivkörpers (3) mit diesem antreibend in Verbindung steht.

3. Werkzeug zur Haarbehandlung nach Anspruch 2, **dadurch gekennzeichnet, daß** der Elektromotor (15) ein Unwuchtgewicht (16) aufweist, das exzentrisch auf der Motorwelle befestigt ist.

4. Werkzeug zur Haarbehandlung nach einem der vorhergehenden Ansprüche, **dadurch gekennzeichnet, daß** eine Einrichtung zur Steuerung und/oder Regelung der Motordrehzahl, bzw. der Schwingungsfrequenz und/oder -amplitude vorgesehen ist.

5. Werkzeug zur Haarbehandlung nach einem der Ansprüche 2 - 4, **dadurch gekennzeichnet, daß** der Elektromotor (15) mit einem Getriebe verbindbar ist.

6. Werkzeug zur Haarbehandlung nach einem der Ansprüche 2 - 5, **dadurch gekennzeichnet, daß** der Elektromotor (15), insbesondere ein Gleichstrommotor, im Innenraum des Werkzeugs (1) vorgesehen ist.

7. Werkzeug zur Haarbehandlung nach einem der Ansprüche 2 - 6, **dadurch gekennzeichnet, daß** der Elektromotor (15) so angeordnet ist, damit die Motorwelle im wesentlichen quer zur Hauptlängsachse des Werkzeugs (1), insbesondere quer zur Haupterstreckungsrichtung der Haarerfassungselemente (5), verläuft.

8. Werkzeug zur Haarbehandlung nach einem der vorhergehenden Ansprüche, **dadurch gekennzeichnet, daß** die elektrischen Antriebsmittel, insbesondere der Schwerpunkt des Elektromotors (15), exzentrisch zur Hauptachse des Werkzeugs (1) angeordnet sind.

9. Werkzeug zur Haarbehandlung nach einem der vorhergehenden Ansprüche, **dadurch gekennzeichnet, daß** die Antriebsmittel an dem Aktivkörper (3), insbesondere an der in Strömungsrichtung (6) gesehen stromaufwärtigen Innenseite des Trägerelements (9) befestigbar, beispielsweise verrastbar oder verschraubbar ist, so daß eine im wesentlichen starre Verbindung zwischen den elektrischen Antriebsmitteln und dem Aktivkörper(3) bzw. den Haarerfassungselementen (5) besteht.

10. Werkzeug zur Haarbehandlung nach einem der vorhergehenden Ansprüche, **dadurch gekennzeichnet, daß** die Antriebsmittel mit einer Kapsel im wesentlichen umgeben sind.

11. Werkzeug zur Haarbehandlung nach Anspruch 10, **dadurch gekennzeichnet, daß** die Kapsel an der stromaufwärtigen Seite eine Kapselöffnung (18a) aufweist, so daß die elektrischen Antriebsmittel von der anströmenden Luft kühlbar sind.

12. Werkzeug zur Haarbehandlung nach einem der vorhergehenden Ansprüche, **dadurch gekennzeichnet, daß** zwischen dem Werkzeug (1) und dem Haarpflegegerät (32) ein elektrischer Anschluß zur elektrischen Verbindung des elektrischen Antriebsmittels mit einer Spannungsversorgung vorgesehen ist.

13. Werkzeug zur Haarbehandlung nach einem der Ansprüche 1 bis 11, **dadurch gekennzeichnet, daß** in dem Werkzeug (1) eine von dem Haarpflegegerät (32) unabhängige Spannungsversorgung, beispielsweise eine Batterie, ein Akkumulator, ein Netzgerät, o.ä. vorgesehen ist.

14. Werkzeug zur Haarbehandlung nach einem der vorhergehenden Ansprüche, **dadurch gekennzeichnet, daß** der Grundkörper (2) und der Aktivkörper (3) aus formstabilem, hartem Material bestehen und zwischen beiden wenigstens ein Verbindungselement aus einem elastischen Material vorgesehen ist.

15. Werkzeug zur Haarbehandlung nach Anspruch 14, **dadurch gekennzeichnet, daß** als Verbindungselement ein elastisches Bauteil, insbesondere ein Silikon-Schlauch (13), eingesetzt ist, wobei dessen Elastizitäts-Modul und dessen geometrische Abmessungen derart ausgelegt sind, **daß** das elasistsche Bauteil Feder- und Dämpfungseigenschaften aufweist.

16. Werkzeug zur Haarbehandlung nach Anspruch 15, **dadurch gekennzeichnet, daß** der wenigstens eine Schlauch (13) im wesentlichen parallel zur Hauptlängsachse des Werkzeugs (1), insbesondere mit einem Versatz (13a) im mittleren Schlauchbereich, angeordnet ist.

17. Werkzeug zur Haarbehandlung nach einem der Ansprüche 15 oder 16, **dadurch gekennzeichnet, daß** mehrere, insbesondere vier, Schläuche (13) äquidistant zueinander angeordnet sind, wobei insbesondere die stromaufwärtigen Enden der Schläuche (13) einen kleineren Kreisdurchmesser umschließen als die stromabwärtigen Enden der Schläuche (13).

18. Werkzeug zur Haarbehandlung nach einem der Ansprüche 15 - 17, **dadurch gekennzeichnet, daß** mehrere Schläuche (13) zumindest teilweise räumlich geneigt zueinander, beispielsweise auf der Mantelfläche eines fiktiven Kegelstumpfes, angeordnet sind.

19. Werkzeug zur Haarbehandlung nach einem der Ansprüche 15 - 18, **dadurch gekennzeichnet, daß** die Schläuche (13) mit beiden Enden auf stiftartige Sockel (31) aufgesteckt und / oder geklemmt sind, wobei korrespondierende Sockel an dem Grundkörper (2) und dem Aktivkörper (3) angebracht sind.

20. Werkzeug zur Haarbehandlung nach einem der vorhergehenden Ansprüche, **dadurch gekennzeichnet, daß** der Grundkörper (2) der Aktivkörper (3) und das Verbindungselement als einstückiges Bauteil, insbesondere als Zwei-Komponenten-Kunststoffspritzteil, hergestellt sind.

21. Werkzeug zur Haarbehandlung nach einem der vorhergehenden Ansprüche, **dadurch gekennzeichnet, daß** Anschlagmittel (21) zur Schwingungsbegrenzung des Aktivkörpers (3), insbesondere in dem Grundkörper (2), vorgesehen sind.

22. Werkzeug zur Haarbehandlung nach einem der vorhergehenden Ansprüche, **dadurch gekennzeichnet, daß** der Grundkörper (2) und der Aktivkörper (3) jeweils wenigstens aus ersten und zweiten modulartigen Bauteilen bestehen, welche in Baugruppen zusammenfaßbar sind.

23. Werkzeug zur Haarbehandlung nach einem der vorhergehenden Ansprüche, **dadurch gekennzeichnet, daß** der Grundkörper (2) aus einem glockenartigen Gehäuse (10), einem darin angeordneten Trägerkäfig (11) und einer Abdeckplatte (12) besteht.

24. Werkzeug zur Haarbehandlung nach einem der vorhergehenden Ansprüche, **dadurch gekennzeichnet, daß** der Aktivkörper (3) aus einer Trägerplatte (9) mit dem daran befestigten Antriebsmitteln und einer Frontplatte (4) mit darauf angeordneten fingerartigen Haarerfassungselementen (5) besteht.

25. Werkzeug zur Haarbehandlung nach Anspruch 24, **dadurch gekennzeichnet, daß** der Trägerkäfig (11), die Trägerplatte (9), der Elektromotor (15) und die Verbindungselemente, insbesondere die Silikon-Schläuche (13), eine Baugruppe bilden.

26. Werkzeug zur Haarbehandlung nach Anspruch 25, **dadurch gekennzeichnet, daß** die Baugruppe in das glockenartige Gehäuse (10) einsetzbar und mit der Abdeckplatte (12) verschließbar ist.

27. Werkzeug zur Haarbehandlung nach einem der Ansprüche 23 - 26, **dadurch gekennzeichnet, daß** der Trägerkäfig (11) aus einem Material, insbesondere einem Kunststoff, mit einer höheren Temperaturbeständigkeit besteht, als das glockenförmige Gehäuse (10).

28. Werkzeug zur Haarbehandlung nach einem der Ansprüche 23 - 27, **dadurch gekennzeichnet, daß** der Trägerkäfig (11) das glockenförmige Gehäuse (10) in stromaufwärtiger Richtung überragt.

29. Werkzeug zur Haarbehandlung nach einem der vorhergehenden Ansprüche, **dadurch gekennzeichnet, daß** die Frontplatte (4) mit den fingerartigen Haarerfassungselementen (5) lösbar mit der Trägerplatte (9), insbesondere mittels Rasthaken (7) bzw Schnappnasen, verbunden ist.

30. Werkzeug zur Haarbehandlung nach einem der Ansprüche 24 - 29, **dadurch gekennzeichnet, daß** die Frontplatte (4) im wesentlichen die Form eines Dreiecks mit konkaven Seiten und konvex gerundeten Spitzen aufweist.

31. Werkzeug zur Haarbehandlung nach einem der Ansprüche 24 - 30, **dadurch gekennzeichnet, daß** an jeder Spitze der Frontplatte (4) ein Rasthaken (7) bzw eine Schnappnase vorgesehen ist.

32. Werkzeug zur Haarbehandlung nach einem der Ansprüche 23 - 31, **dadurch gekennzeichnet, daß** die Abdeckplatte (12) eine zentrische Öffnung (8) aufweist, wobei die Form der Öffnung (8) im wesentlichen der Form der Frontplatte (4) entspricht.

33. Werkzeug zur Haarbehandlung nach einem der vorhergehenden Ansprüche, **dadurch gekennzeichnet, daß** die Haarerfassungselemente (5) eine Querschnittsfläche aufweisen, welche im wesentlichen der Form eines Dreiecks entspricht.

34. Werkzeug zur Haarbehandlung nach einem der Ansprüche 24 - 33, **dadurch gekennzeichnet, daß** die Trägerplatte (9) und die Frontplatte (4) mit gitterartigen Luftdurchlaßöffnungen (28, 30) versehen sind.

35. Werkzeug zur Haarbehandlung nach einem der Ansprüche 23 - 34, **dadurch gekennzeichnet, daß** an dem glockenartigen Gehäuse (10) ein Schiebeschalter (19) zur mechanischen und/oder elektrischen Verbindung des Werkzeugs (1) mit dem Haarpflegegerät (32) vorgesehen ist.

36. Werkzeug zur Haarbehandlung nach Anspruch 35, **dadurch gekennzeichnet, daß** in dem Schiebeschalter (19) Schleifkontakte (26) mit Kontaktschienen vorgesehen sind und der Elektromotor (15) mit den Kontaktschienen des Schiebeschalters beispielsweise mit Litzen elektrisch verbunden ist.

37. Werkzeug zur Haarbehandlung nach einem der vorhergehenden Ansprüche, **dadurch gekennzeichnet, daß** die Antriebsmittel derart ausgebildet sind, daß die Haarerfassungselemente (5) bzw. der Aktivkörper eine dreidimensionale Bewegung ausführt.

38. Werkzeug zur Haarbehandlung nach Anspruch 37, **dadurch gekennzeichnet, daß** die Haarerfassungselemente (5) mit ihren stromabwärtigen Enden, welche auf den Kopf eines Benutzers aufsetzbar sind, eine Bewegung, insbesondere eine oszillierende Bewegung ausführen, welche eine Amplitude in einer radialen Ebene, d.h. im wesentlichen quer zur Haupterstreckungsrichtung der Haarerfassungselemente und/oder eine Amplitude in einer axialen Ebene, d.h. im wesentlichen parallel zur Hauptrerstreckungsrichtung aufweist, und wobei die radiale Amplitude größer ist als die axiale Amplitude.

39. Werkzeug zur Haarbehandlung nach einem der vorhergehenden Ansprüche, **dadurch gekennzeichnet, daß** die Haarerfassungselemente (5) an ihren stromabwärtigen Enden eine Bewegung, insbesondere in radialer Ebene, mit einer Amplitude von 0 bis etwa 100 mm, bevorzugt ca. 3 mm ausführen.

40. Verfahren zur Haarbehandlung mit einem Werkzeug nach einem der vorhergehenden Ansprüche, **dadurch gekennzeichnet, daß** das Werkzeug (1) mit den stromabwärtigen Enden der Haarerfassungselemente (5) auf den Kopf des Benutzers aufsetzbar ist, wobei die Haare von den Haarerfassungselementen (5) erfaßbar, durch die Bewegung der Haarerfassungselemente (5) mit einer Frequenz von ca. 25 - 130 Hz zwischen den Haarerfassungselementen (5) in Richtung der Frontplatte (4) anhebbar und in dieser Position schnell trockenbar sind, wobei Stand am Haaransatz, ein besseres und gleichmäßigeres Volumen im Haar und ein angenehmes Gefühl auf der Kopfhaut des Benutzers erzeugbar ist.

41. Luftdurchströmbares Gerät des persönlichen Bedarfs, insbesondere ein Haartrockner oder eine Warmluft-Lockenbürste, mit einer Lufteintritts- und einer Luftaustrittsseite, **dadurch gekennzeichnet, daß** ein Werkzeug (1) nach einem der vorhergehenden Ansprüche 1 - 39 mit der Luftaustrittsseite des Gerätes (32) lösbar verbunden ist.

42. Luftdurchströmbares Gerät des persönlichen Bedarfs, insbesondere ein Haartrockner oder eine Warmluft-Lockenbürste, mit einer Lufteintritts- und einer Luftaustrittsseite, **dadurch gekennzeichnet, daß** ein Werkzeug nach einem der vorhergehenden Ansprüche einstückig mit der Luftaustrittsseite des Gerätes verbunden ist.

43. Werkzeug nach einem der Ansprüche 1 - 39, **dadurch gekennzeichnet, daß** das Antriebsmittel mit einem Schwingungserzeuger zur Anregung des Aktivkörpers (3) zu Schwingungen verbunden ist.

44. Werkzeug nach einem der Ansprüche 1 - 39, **dadurch gekennzeichnet, daß** die stromabwärtigen Enden der Haarerfassungselemente (5) eine räumlich konkave Krümmung aufweisen, so **daß** diese ein Formgegenstück zur konvexen Kopfkrümmung der Bedienperson bilden und im wesentlichen allseits am Kopf aufliegen.

45. Werkzeug nach Anspruch 35 oder 36, **dadurch gekennzeichnet, daß** der Schiebeschalter (19) zwischen einer ersten, zweiten und dritten Rastposition schaltbar ist, wobei die erste Rastposition das Werkzeug relativ zum Haarpflegegerät mechanisch und elektrisch löst, die zweite Rastposition das Werkzeug mit dem Haarpflegegerät mechanisch veriegelt und die dritte Rastposition zusätzlich die elektrische Verbindung zwischen Werkzeug und Haarpflegegerät vorsieht, so **daß** nur in der dritten Rastposition das Antriebsmittel eingeschaltet ist und der Aktivkörper (3) schwingt.

## Claims

1. An implement for the treatment of hair, particularly for the styling and/or drying of hair, which is adapted to be connected with the air exit end of a hair-care appliance through which air is flown, comprising a main body (2) and at least one active body (3) which is movable relative to the main body and on which several hair pick-up elements (5) are arranged, provision being made for a drive mechanism to effect an at least two-dimensional movement of the active body (3), and said active body being part of a spring-mass vibrating system and said drive mechanism including a flyweight (16) adapted to be driven in rotation, **characterized in that** the drive mechanism is constructed such that the active body (3) or the hair pick-up elements (5) oscillate(s) at a frequency of between 25 and 130 Hz, in particular at a frequency of between 50 and 70 Hz, and that the drive mechanism is constructed and arranged such that the hair pickup elements with their downstream ends are movable with an amplitude in a radial and an axial plane.

2. The implement for the treatment of hair as claimed in claim 1, **characterized in that** the drive mechanism is constructed as an electric drive mechanism, including in particular an electric motor (15), and that the drive mechanism is secured to the implement such as to be in driving relationship to the active body (3), moving it.

3. The implement for the treatment of hair as claimed in claim 2, **characterized in that** the electric motor (15) is provided with a flyweight (16) mounted eccentrically on the motor shaft.

4. The implement for the treatment of hair as claimed in any one of the preceding claims, **characterized in that** a device is provided for the open- and/or closed-loop control of the rotational frequency of the motor or of the oscillation frequency and/or the oscillation amplitude.

5. The implement for the treatment of hair as claimed in any one of the claims 2 to 4, **characterized in that** the electric motor (15) is adapted to be connected with a transmission mechanism.

6. The implement for the treatment of hair as claimed in any one of the claims 2 to 5, **characterized in that** the electric motor (15), in particular a direct-current motor, is arranged in the interior of the implement (1).

7. The implement for the treatment of hair as claimed in any one of the claims 2 to 6, **characterized in that** the electric motor (15) is arranged so that the motor shaft extends in a direction essentially transverse to the main longitudinal axis of the implement (1), particularly transverse to the main direction of alignment of the hair pick-up elements (5).

8. The implement for the treatment of hair as claimed in any one of the preceding claims, **characterized in that** the electric drive mechanism, particularly the center of gravity of the electric motor (15), is arranged eccentrically to the main axis of the implement (1).

9. The implement for the treatment of hair as claimed in any one of the preceding claims, **characterized in that** the drive mechanism is attachable to the active body (3), particularly to the upstream inside of the supporting structure (9) as seen when looking in the direction of flow (6), as by means of a latch or screw connection, so that a substantially rigid connection is produced between the electric drive mechanism and the active body (3) or the hair pick-up elements (5).

10. The implement for the treatment of hair as claimed in any one of the preceding claims, **characterized in that** the drive mechanism is essentially surrounded by a capsule.

11. The implement for the treatment of hair as claimed in claim 10, **characterized in that** the capsule includes an aperture (18a) at its upstream end, enabling the electric drive mechanism to be cooled by the afflux of air.

12. The implement for the treatment of hair as claimed in any one of the preceding claims, **characterized in that** an electrical connection is provided between the implement (1) and the hair-care appliance (32) for supplying voltage to the electric drive mechanism.

13. The implement for the treatment of hair as claimed in any one of the claims 1 to 11, **characterized in that** the implement (1) accommodates a voltage supply operable independently of the hair-care appliance (32), for example a battery, an accumulator, a power pack or the like.

14. The implement for the treatment of hair as claimed in any one of the preceding claims, **characterized in that** the main body (2) and the active body (3) are made of a dimensionally stable, hard material, and that at least one connecting element made of an elastic material is provided between the two.

15. The implement for the treatment of hair as claimed in claim 14, **characterized in that** the connecting element is an elastic component, particularly a silicone hose (13), with its modulus of elasticity and geometrical dimensions being designed such that the elastic component has resilient and damping characteristics.

16. The implement for the treatment of hair as claimed in claim 15, **characterized in that** the at least one hose (13) is arranged essentially parallel to the main longitudinal axis of the implement (1), having particularly an offset (13a) in the hose's mid-region.

17. The implement for the treatment of hair as claimed in any one of the claims 15 or 16, **characterized in that** several hoses (13), in particular four, are arranged equidistantly to each other, with particularly the upstream ends of the hoses (13) encompassing a smaller circle diameter than the downstream ends of the hoses (13).

18. The implement for the treatment of hair as claimed in any one of the claims 15 to 17, **characterized in that** several hoses (13) are arranged so as to be at least partially spatially inclined relative to each other, for example on the envelope surface of an imaginary truncated cone.

19. The implement for the treatment of hair as claimed in any one of the claims 15 to 18, **characterized in that** the hoses (13) have either end thereof plugged and/or clampingly held on pin-type bases (31), with corresponding bases being provided on the main body (2) and on the active body (3).

20. The implement for the treatment of hair as claimed in any one of the preceding claims, **characterized in that** the main body (2), the active body (3) and the connecting element are manufactured as a single-piece component, particularly as a two-component plastic injection molding.

21. The implement for the treatment of hair as claimed in any one of the preceding claims, **characterized in that** stops (21) are provided in particular in the main body (2) for limiting the oscillating movement of the active body (3).

22. The implement for the treatment of hair as claimed in any one of the preceding claims, **characterized in that** the main body (2) and the active body (3) each comprise at least first and second modular components adapted for joining together in subassemblies.

23. The implement for the treatment of hair as claimed in any one of the preceding claims, **characterized in that** the main body (2 is comprised of a bell-type housing (10), a support cage (11) arranged therein, and a cover plate (12).

24. The implement for the treatment of hair as claimed in any one of the preceding claims, **characterized in that** the active body (3) is comprised of a support plate (9) having the drive mechanism mounted thereon as well as a front panel (4) having finger-type hair pick-up elements (5) arranged thereon.

25. The implement for the treatment of hair as claimed in claim 24, **characterized in that** the support cage (11), the support plate (9), the electric motor (15) and the connecting elements, particularly the silicone hoses (13), form one subassembly.

26. The implement for the treatment of hair as claimed in claim 25, **characterized in that** the subassembly is insertable in the bell-type housing (10) and is closable with the cover plate (12).

27. The implement for the treatment of hair as claimed in any one of the claims 23 to 26, **characterized in that** the support cage (11) is made of a material, particularly a plastic material, having a higher temperature resistance than the bell-type housing (10).

28. The implement for the treatment of hair as claimed in any one of the claims 23 to 27, **characterized in that** the support cage (11) projects beyond the bell-type housing (10) in an upstream direction.

29. The implement for the treatment of hair as claimed in any one of the preceding claims, **characterized in that** the front panel (4) carrying the finger-type hair pick-up elements (5) is releasably connected with the support plate (9), in particular by means of latching hooks (7) or snap-action noses.

30. The implement for the treatment of hair as claimed in any one of the claims 24 to 29, **characterized in that** the front panel (4) is shaped essentially in the form of a triangle having concave sides and tips rounded in a convex configuration.

31. The implement for the treatment of hair as claimed in any one of the claims 24 to 30, **characterized in that** a latching hook (7) or a snap-action nose is provided at each tip of the front panel (4).

32. The implement for the treatment of hair as claimed in any one of the claims 23 to 31, **characterized in that** the cover plate (12) includes a centric opening (8), with the shape of said opening (8) corresponding essentially to the shape of the front panel (4).

33. The implement for the treatment of hair as claimed in any one of the preceding claims, **characterized in that** the hair pick-up elements (5) have an area of cross-section which corresponds essentially to the shape of a triangle.

34. The implement for the treatment of hair as claimed in any one of the claims 24 to 33, **characterized in that** the support plate (9) and the front panel (4) are equipped with screen-type air passageways (28, 30).

35. The implement for the treatment of hair as claimed in any one of the claims 23 to 34, **characterized in that** a slide switch (19) is arranged on the bell-type housing (10) for the purpose of mechanically and/or electrically connecting the implement (1) to the hair-care appliance (32).

36. The implement for the treatment of hair as claimed in claim 35, **characterized in that** sliding-action contacts (26) with contact bars are provided in the slide switch (19), and that the electric motor (15) is electrically connected to the contact bars of the slide switch, for example by flexible leads.

37. The implement for the treatment of hair as claimed in any one of the preceding claims, **characterized in that** the drive mechanism is configured such that the hair pick-up elements (5) or the active body execute a three-dimensional movement.

38. The implement for the treatment of hair as claimed in claim 37, **characterized in that** the downstream ends of the hair pick-up elements (5) which are adapted to be placed on the user's head perform a movement, in particular an oscillating movement, with an amplitude in a radial plane, that is, essentially transverse to the main direction of alignment of the hair pick-up elements, and/or with an amplitude in an axial plane, that is, essentially parallel to the main direction of alignment, with the radial amplitude being greater than the axial amplitude.

39. The implement for the treatment of hair as claimed in any one of the preceding claims, **characterized in that** at their downstream ends the hair pick-up elements (5) perform a movement, in particular in a radial plane, with an amplitude of 0 to about 100 mm, preferably 3 mm, approximately.

40. A method of treating hair using an implement as claimed in any one of the preceding claims, **characterized by** providing for the implement (1) to be placeable on the user's head with the downstream ends of the hair pick-up elements (5), enabling the hairs to be picked up by the hair pick-up elements (5), to be lifted by the movement of the hair pick-up elements (5) at a frequency of between 25 and 130 Hz, approximately, in the space between the hair pick-up elements (5) in the direction of the front panel (4), and to be dried quickly in this position, whereby root lift as well as an improved and more uniform volume can be given to the hair, and a pleasant sensation can be created on the user's scalp.

41. A personal-care appliance through which air is adapted to be flown, in particular a hair dryer or a hot-air curling brush, having an air entrance and an air exit end, **characterized in that** an implement (1) according to any one of the preceding claims 1 to 39 is releasably connected with the air exit end of the appliance (32).

42. A personal-care appliance through which air is adapted to be flown, in particular a hair dryer or a hot-air curling brush, having an air entrance and an air exit end, **characterized in that** an implement according to any one of the preceding claims is integrally formed with the air exit end of the appliance.

43. The implement as claimed in any one of the claims 1 to 39, **characterized in that** the drive mechanism is connected with an oscillation generator exciting the active body (3) to oscillations.

44. The implement as claimed in any one of the claims 1 to 39, **characterized in that** the downstream ends of the hair pick-up elements (5) have a spatially concave curvature forming a counterpart to the convex curvature of the operator's head and resting against the head essentially on all sides.

45. The implement as claimed in any one of the claims 35 or 36, **characterized in that** the slide switch (19) is actuatable between a first, second and third setting, wherein the first setting operates to disconnect the implement from the hair-care appliance mechanically and electrically, the second setting to mechanically latch the implement with the hair-care appliance, and the third setting additionally provides for the electrical connection between the implement and the hair-care appliance, so that the drive mechanism is activated only in the third setting, causing the active body (3) to oscillate.

## Revendications

1. Outil pour traitement capillaire, notamment la mise en forme et/ou le séchage des cheveux, qui peut être relié au côté de sortie d'air d'un appareil de soin capillaire, traversé par de l'air, et comportant un corps de base (2) et au moins un corps actif (3) déplaçable par rapport au corps de base et sur lequel sont disposés plusieurs éléments (5) de saisie des cheveux, et dans lequel pour obtenir un déplacement au moins bidimensionnel du corps actif (3) il est prévu un moyen d'entraînement, et dans lequel le corps actif fait partie d'un système oscillant à ressort et masse et le moyen d'entraînement comporte un poids formant balourd (16) pouvant être entraîné en rotation,
**caractérisé en ce**
**que** les moyens d'entraînement sont agencés de telle sorte que le corps actif (11) ou les éléments (5) de saisie des cheveux oscillent à une fréquence comprise entre 25 et 130 Hz, notamment à une fréquence comprise entre 50 et 70 Hz et que les moyens d'entraînement sont agencés et disposés de telle sorte que les éléments de saisie des cheveux sont déplaçables par leurs extrémités aval, avec une amplitude dans un plan radial et dans un plan axial.

2. Outil pour traitement capillaire selon la revendication 1, **caractérisé en ce que** le moyen d'entraînement est agencé sous la forme d'un moyen d'entraînement électrique, notamment un moteur électrique (15), et que le moyen d'entraînement est fixé sur l'outil de telle sorte que pour le déplacement du corps actif (3), le moyen d'entraînement est relié à ce corps de manière à l'entraîner.

3. Outil pour traitement capillaire selon la revendication 2, **caractérisé en ce que** le moteur électrique (15) comporte un poids formant balourd (16), qui est fixé d'une manière excentrée sur l'arbre du moteur.

4. Outil pour traitement capillaire selon l'une des revendications précédentes, **caractérisé en ce qu'**il est prévu un dispositif pour commander et/ou régler la vitesse de rotation du moteur ou la fréquence d'oscillation et/ou l'amplitude d'oscillation.

5. Outil pour traitement capillaire selon les revendications 2 à 4, **caractérisé en ce que** le moteur électrique (15) peut être relié à un mécanisme.

6. Outil pour traitement capillaire selon l'une des revendications 2 à 5, **caractérisé en ce que** le moteur électrique (15), notamment un moteur à courant continu, est prévu dans l'espace intérieur de l'outil (1).

7. Outil pour traitement capillaire selon l'une des revendications 2 à 6, **caractérisé en ce que** le moteur électrique (15) est disposé de telle sorte que l'arbre du moteur s'étend sensiblement transversalement par rapport à l'axe longitudinal principal de l'outil (1), notamment transversalement par rapport à la direction d'étendue principale des éléments (5) de saisie des cheveux.

8. Outil pour traitement capillaire selon l'une des revendications précédentes, **caractérisé en ce que** les moyens d'entraînement électrique, notamment le centre de gravité du moteur électrique (15) sont disposés d'une manière excentrée par rapport à l'axe principal de l'outil (1).

9. Outil pour traitement capillaire selon l'une des revendications précédentes, **caractérisé en ce que** les moyens d'entraînement peuvent être fixés, par encliquetage ou par vissage, sur le corps actif (3), notamment sur le côté intérieur amont du corps de support (9), lorsqu'on regarde dans la direction d'écoulement (6), de sorte qu'il existe une liaison essentiellement rigide entre les moyens d'entraînement électrique et le corps actif (3) ou les éléments (5) de saisie des cheveux.

10. Outil pour traitement capillaire selon l'une des revendications précédentes, **caractérisé en ce** les moyens d'entraînement sont entourés pour l'essentiel par une capsule.

11. Outil pour le traitement capillaire selon la revendication 10, **caractérisé en ce que** la capsule possède, sur le côté amont, une ouverture (18a) de telle sorte que les moyens d'entraînement électriques peuvent être refroidis par l'air incident.

12. Outil pour traitement capillaire selon l'une des revendications précédentes, **caractérisé en ce qu'**il est prévu, entre l'outil (1) et l'appareil (39) de soin capillaire, un raccord électrique pour la liaison du moyen d'entraînement électrique et d'une alimentation en tension.

13. Outil pour traitement capillaire selon l'une des revendications 1 à 11, **caractérisé en ce que** dans l'outil (1) il est prévu une tension d'alimentation indépendante de l'appareil (39) de soin capillaire, par exemple une pile, un accumulateur, un appareil de raccordement au réseau ou analogue.

14. Outil pour traitement capillaire selon l'une des revendications précédentes, **caractérisé en ce que** le corps de base (2) et le corps actif (3) sont constitués par un matériau dur de forme stable et qu'au moins un élément de liaison formé d'un matériau élastique est prévu entre ces deux corps.

15. Outil pour traitement capillaire selon la revendication 14, **caractérisé en ce qu'**on utilise comme élément de liaison un composant élastique, notamment un tuyau en silicone (13), dont le module d'élasticité et les dimensions géométriques sont choisis de telle sorte que le composant élastique présente des caractéristiques de ressort et d'amortissement.

16. Outil pour traitement capillaire selon la revendication 15, **caractérisé en ce qu'**au moins un tuyau (13) est disposé essentiellement parallèlement à l'axe longitudinal principal de l'outil, notamment avec un décalage (13a) dans la partie médiane du tuyau.

17. Outil pour traitement capillaire selon la revendication 15 ou 16, **caractérisé en ce que** plusieurs et notamment quatre tuyaux (13) sont disposés d'une manière équidistante entre eux, au moins les extrémités amont des tuyaux (13) possédant un diamètre inférieur à celui des extrémités aval des tuyaux (13).

18. Outil pour traitement capillaire selon l'une des revendications 13-17, **caractérisé en ce que** plusieurs tuyaux (13) sont disposés en étant inclinés les uns par rapport aux autres au moins en partie dans l'espace, par exemple sur la surface enveloppe d'un tronc de cône fictif.

19. Outil pour traitement capillaire selon l'une des revendications 15 à 18, **caractérisé en ce que** les tuyaux (13) sont emmanchés et/ou serrés, par leurs deux extrémités, sur un socle en forme de tige (31), des socles correspondants étant disposés sur le corps de base (2) et sur le corps actif (3).

20. Outil pour traitement capillaire selon l'une des revendications précédentes, **caractérisé en ce que** le corps de base (2), le corps actif (3) et l'élément de liaison sont réalisés sous la forme d'un composant monobloc, notamment sous la forme d'une pièce moulée par injection en matière plastique à deux constituants.

21. Outil pour traitement capillaire selon l'une des revendications précédentes, **caractérisé en ce que** des moyens de butée (21) sont prévus pour limiter les oscillations du corps actif (3), notamment dans le corps de base (2).

22. Outil pour traitement capillaire selon l'une des revendications précédentes, **caractérisé en ce que** le corps de base (2) et le corps actif (3) sont constitués respectivement par au moins des premier et second composants modulaires, qui peuvent être assemblés en formant des modules.

23. Outil pour traitement capillaire selon l'une des revendications précédentes, **caractérisé en ce que** le corps de base (2) est constitué par un boîtier en forme de cloche (10), une cage de support (11) disposée dans le boîtier et une plaque de recouvrement (12).

24. Outil pour traitement capillaire selon l'une des revendications précédentes, **caractérisé en ce que** le corps actif (3) est constitué par une plaque de support (9) comportant des moyens d'entraînement, qui y sont fixés, et une plaque avant (4), sur laquelle sont disposés des éléments en forme de doigts (5) pour la saisie des cheveux.

25. Outil pour traitement capillaire selon la revendication 24, **caractérisé en ce que** la cloche de support (11), la plaque de support (9), le moteur électrique (15) et les éléments de liaison, notamment les tuyaux en silicone (13), forment un module.

26. Outil pour traitement capillaire selon la revendication 25, **caractérisé en ce que** le module peut être inséré dans le boîtier en forme de cloche (10) et peut être fermé avec la plaque de couverture (12).

27. Outil pour traitement capillaire selon l'une des revendications 23 à 26, **caractérisé en ce que** la cage de support (11) est formée d'un matériau, notamment d'une matière plastique, ayant une résistance à la température supérieure à celle du boîtier en forme de cloche (10).

28. Outil pour traitement capillaire selon l'une des revendications 23 à 27, **caractérisé en ce que** la cage de support (11) fait saillie au-delà du boîtier en forme de cloche (10) sur le côté amont.

29. Outil pour traitement capillaire selon l'une des revendications précédentes, **caractérisé en ce** la plaque avant (4) est reliée de façon amovible, par des éléments en forme de doigts (5) de saisie des cheveux, à la plaque de support (9), notamment au moyen de crochets d'encliquetage (7) et de becs d'encliquetage.

30. Outil pour traitement capillaire selon l'une des revendications 24 à 29, **caractérisé en ce que** la plaque avant (4) possède essentiellement la forme d'un triangle ayant des côtés concaves et un sommet convexe arrondi.

31. Outil pour traitement capillaire selon l'une des revendications 24 à 30, **caractérisé en ce qu'**un crochet d'encliquetage (7) ou un bec d'encliquetage est prévu au niveau de chaque pointe de la plaque avant (4).

32. Outil pour traitement capillaire selon l'une des revendications 23 à 31, **caractérisé en ce que** la plaque de couverture (12) comporte une ouverture centrale (8), la forme de l'ouverture (8) correspondant essentiellement à la forme de la plaque avant (4).

33. Outil pour traitement capillaire selon l'une des revendications précédentes, **caractérisé en ce que** les éléments (5) de saisie des cheveux possèdent une surface en coupe transversale, qui correspond essentiellement à la forme d'un triangle.

34. Outil pour traitement capillaire selon l'une des revendications 24 à 33, **caractérisé en ce que** la plaque de support (9) et la plaque avant (4) sont équipées d'ouvertures (28, 30) de passage de l'air, en forme de grilles.

35. Outil pour traitement capillaire selon l'une des revendications 23 à 34, **caractérisé en ce que** sur le boîtier en forme de cloche (10) est prévu un commutateur coulissant (19) pour la liaison mécanique et/ou de l'outil (1) comportant l'appareil de soin capillaire (32).

36. Outil pour traitement capillaire selon la revendication 35, **caractérisé en ce que** des contacts de communication (26) pourvus de rails de contact sont prévus dans le commutateur coulissant (19) et le moteur électrique (15) est relié électriquement aux rails de contact du commutateur coulissant, par exemple à l'aide de tresses.

37. Outil pour traitement capillaire selon l'une des revendications précédentes, **caractérisé en ce que** les moyens d'entraînement sont agencés de telle sorte que les éléments (5) de saisie des cheveux ou le corps actif exécutent un déplacement tridimensionnel.

38. Outil pour traitement capillaire selon la revendication 37, **caractérisé en ce que** les éléments (5) de saisie des cheveux exécutent, avec leurs extrémités aval, qui peuvent être appliqués sur la tête d'un utilisateur, un déplacement, notamment un déplacement oscillant, qui possède une amplitude dans un plan radial, c'est-à-dire essentiellement transversalement par rapport à la direction d'étendue principale des éléments de saisie des cheveux, et/ou une amplitude dans un plan axial, c'est-à-dire essentiellement parallèlement à la direction d'extension principale et l'amplitude radiale est supérieure à l'amplitude axiale.

39. Outil pour traitement capillaire selon l'une des revendications précédentes, **caractérisé en ce que** les éléments (5) de saisie des cheveux exécutent, au niveau de leurs extrémités aval, un déplacement, notamment dans un plan radial, avec une amplitude comprise entre 0 et environ 100 mm et de préférence égale à environ 3 mm.

40. Procédé de traitement capillaire utilisant un outil selon l'une des revendications précédentes, **caractérisé en ce que** l'outil (1) peut être appliqué, avec les extrémités aval des éléments (5) de saisie des cheveux, sur la tête de l'utilisateur, les cheveux étant saisis par les éléments (5) de saisie des cheveux et pouvant être soulevés entre les éléments (5) de saisie des cheveux en direction de la plaque avant(4) sous l'effet du déplacement des éléments (5) de saisie des cheveux à une fréquence d'environ 25-130 Hz, et pouvant être séchés rapidement dans cette position, avec possibilité d'obtenir un arrêt au niveau de la racine des cheveux, un meilleur volume et un volume plus uniforme des cheveux et une sensation agréable au niveau du cuir chevelu de l'utilisateur.

41. Appareil pouvant être traversé par de l'air, à usage personnel, notamment sèche-cheveux ou brosse de mise en boucles à air chaud, comportant un côté d'entrée de l'air et un côté de sortie de l'air, **caractérisé en ce qu'**un outil (1) selon l'une des revendications précédentes 1 à 39 est relié de façon amovible au côté de sortie d'air de l'appareil (32).

42. Appareil pouvant être traversé par de l'air à usage personnel, notamment sèche-cheveux ou brosse de mise en boucles à air chaud, comporte un côté d'entrée de l'air et un côté de sortie de l'air, **caractérisé en ce qu'**un outil selon l'une des revendications précédentes est relié d'un seul tenant au côté sortie d'air de l'appareil.

43. Outil selon l'une des revendications 1 à 39, **caractérisé en ce que** les moyens d'entraînement sont reliés à un générateur d'oscillations pour amener le corps actif (3) à osciller.

44. Outil selon l'une des revendications 1 à 39, **caractérisé en ce que** les extrémités aval des éléments (5) de saisie des cheveux possèdent une courbure concave dans l'espace, de sorte que ces extrémités forment une forme complémentaire à la courbure convexe de la tête de l'utilisateur et s'appliquent essentiellement sur tous les côtés sur la tête.

45. Outil selon la revendication 35 ou 36, **caractérisé en ce que** le commutateur coulissant (19) peut être commuté entre des première, seconde et troisième positions d'encliquetage, auquel cas dans la première position d'encliquetage de l'outil, ce dernier est détaché mécaniquement et électriquement de l'appareil de soin capillaire, dans la deuxième position d'encliquetage de l'outil ce dernier est verrouillé mécaniquement à l'appareil de soin capillaire et dans la troisième position d'encliquetage il est prévu en supplément la liaison électrique entre l'outil et l'appareil de soin capillaire, de sorte que c'est seulement dans la troisième position capillaire, que le moyen d'entraînement est branché et que le corps actif (3) oscille.
